# EUROPÄISCHE PATENTSCHRIFT

(11) **EP 3 396 639 B1**
(45) Veröffentlichungstag und Bekanntmachung des Hinweises auf die Patenterteilung: **16.02.2022**
(21) Anmeldenummer: 18154531.0
(22) Anmeldetag: 31.01.2018
(51) Int. Cl.: G07C 9/00, H01Q 1/32

(54) **FAHRZEUGTÜRGRIFF MIT ANTENNENANORDNUNG**
VEHICLE DOOR HANDLE WITH ANTENNA ARRANGEMENT
POIGNÉE DE PORTE DE VÉHICULE POURVUE D'UN SYSTÈME D'ANTENNE

(30) Priorität: 28.04.2017 DE 102017109294; 10.05.2017 DE 102017110145
(43) Veröffentlichungstag der Anmeldung: 31.10.2018
(73) Patentinhaber: HUF Hülsbeck & Fürst GmbH & Co. KG, 42551 Velbert (DE)
(72) Erfinder: Neuhoff, Stefan, 45239 Essen (DE); Schindler, Mirko, 42549 Velbert (DE)
(74) Vertreter: Zenz Patentanwälte Partnerschaft mbB

(56) Entgegenhaltungen:
- EP-A1- 1 473 426
- EP-A1- 2 772 986
- EP-A2- 1 083 280
- EP-A2- 2 800 068
- DE-A1-102015 100 074
- US-A1- 2003 001 729
- US-A1- 2003 063 037

## Beschreibung

Die Erfindung betrifft einen Fahrzeugtürgriff mit einer Antennenanordnung.

Insbesondere betrifft die Erfindung einen Fahrzeugtürgriff zur Anordnung an einem Kraftfahrzeug, wobei der Fahrzeugtürgriff eine Handhabe und einen Griffträger aufweist. Die Handhabe ist in dem Griffträger gelagert. Eine solche Fahrzeugtürgriffanordnung wird an einer Fahrzeugtür angebracht, indem der Griffträger auf der Innenseite eines Türbleches, also der dem Fahrgastraum zugewandten Seite zu liegen kommt, während die Handhabe zur Betätigung durch den Benutzer auf der Außenseite des Türblechs angeordnet wird. Auf diese Weise liegt das Türblech zwischen Handhabe und dem Griffträger. Ansätze an der Handhabe ragen durch Öffnungen im Türblech hindurch und sind mit dem Griffträger gekoppelt.

Die Handhabe ist als langgestreckter Körper ausgebildet, wobei in Längsrichtung der Handhabe an beiden Endabschnitten Lagerabschnitte ausgebildet sind. Je nach Ausgestaltung des Türgriffs als feststehendem Türgriff oder als schwenkbarem Türgriff sind die Lagerabschnitte fest oder bewegbar mit dem Griffträger gekoppelt.

In einem mittleren Abschnitt der Handhabe ist ein Greifabschnitt zum Angreifen durch einen Benutzer ausgebildet.

Bei einem feststehenden Türgriff sind die Lagerabschnitte fest mit dem Griffträger gekoppelt. Diese Kopplung erfolgt bei der Erstmontage und der Türgriff wirkt mit einem elektrisch betätigten Schloss zusammen (e-latch). Der Griff dient dann insbesondere als Zugriffsmöglichkeit zum Schwenken der Tür und nimmt gegebenenfalls elektronische Sensoren und weitere Komponenten auf, welche das elektrische Türschloss auslösen, wenn ein Benutzer auf den Türgriff zugreift.

Bei einem schwenkbaren Türgriff ist hingegen ein Endabschnitt der Handhabe als Betätigungsabschnitt mit zugehörigem Lagerabschnitt ausgebildet. In einem zweiten Endabschnitt entlang der Längsausrichtung der Handhabe des schwenkbaren Türgriffs ist ein Schwenkabschnitt mit zugehörigem Lagerabschnitt ausgebildet. Der Schwenkabschnitt und der Betätigungsabschnitt sind entsprechend an einander abgewandten Längsenden der Handhabe angeordnet.

Der Betätigungsabschnitt eines schwenkbaren Griffs wird in dieser Anmeldung als solcher bezeichnet, da er mit seinem Lagerabschnitt in den Griffträger hineinragt und dort in mechanischer Wirkverbindung mit Betätigungsmitteln steht, um eine Bewegung der Handhabe auf die Betätigungsmittel zu übertragen. Dieser Abschnitt ist dann bewegbar, wenn ein Benutzer den Greifabschnitt umfasst oder hintergreift und eine Zugkraft ausübt. Dann wird der Betätigungsabschnitt ausgelenkt und der zugehörige Lagerabschnitt betätigt im Griffträger die Betätigungsmittel.

Am anderen Ende der Handhabe des schwenkbaren Türgriffs ist der Schwenkabschnitt gebildet. Der Lagerabschnitt dieses Schwenkabschnitts ist in einem Schwenklager des Griffträgers aufgenommen, so dass die Handhabe bei Zugbetätigung des Benutzers im Greifabschnitt in einer geführten Bewegung durch Wechselwirkung des Lageabschnitts des Schwenkabschnittes und des Schwenklagers schwenkbar ist. Die Handhabe wird also einseitig in einem Schwenklager geschwenkt und damit am anderen, vom Schwenkabschnitt distalen Ende (dem Betätigungsabschnitt) ausgelenkt, um die Betätigungsmittel im Griffträger zu betätigen.

Unabhängig von der Art des Türgriffs, also sowohl bei feststehenden Türgriffen als auch bei schwenkbaren Türgriffen, ist in der Handhabe selbst wenigstens eine Antenne mit einer Steuerschaltung angeordnet, wobei die Steuerschaltung Signalleitungen aufweist, welche durch die Handhabe zu dem Griffträger geführt sind. Über die Antenne in der Handhabe können elektromagnetische Signale ausgesandt werden.

Fahrzeugtürgriffe der genannten Art sind in der Technik bekannt. Beispielsweise ist eine gattungsgemäße Fahrzeugtürgriffeinrichtung aus der EP 2 772 986 A1 bekannt. Weitere Beispiele für Fahrzeugtürgriffe mit in dem Türgriff angeordneten Antennen sind der EP 1 083 280 A2, der US 2003/0063037 A1 und der US 2003/0001729 A1 zu entnehmen. Ein Beispiel für ein Passive-Entry-Passive-Start-System eines Fahrzeugs, das zur UWB-Kommunikation eingerichtet ist, ist der EP 2 800 068 A2 zu entnehmen.

Die im Fahrzeugtürgriff angeordneten Antennen sind häufig Niederfrequenzantennen, welche Trigger- oder Weck-Signale an elektronische Fahrzeugschlüssel für sogenannte Keyless-Entry-Systeme aussenden. Zunehmend besteht jedoch der Bedarf an komplexerer Kommunikation bei Kraftfahrzeugen.

Die Erfindung hat die Aufgabe, eine verbesserte Funktionalität eines Fahrzeugtürgriffes zur Verfügung zu stellen.

Die Aufgabe wird durch einen Fahrzeugtürgriff mit den Merkmalen des Patentanspruches 1, mit einer Verwendung mit den Merkmalen des Anspruchs 13 sowie mit einem Authentifizierungssystem mit den Merkmalen des Anspruchs 14 gelöst.

Gemäß der Erfindung weist der Fahrzeugtürgriff der eingangs genannten Art eine Ultrabreitbandantenne im Inneren der Handhabe auf, welche für eine Ultrabreitband-Signalübermittlung ausgebildet ist. Ultrabreitband wird in diesem Zusammenhang auch als UWB, Ultra Wide Band, abgekürzt verwendet. Die Steuerschaltung ist bevorzugt als Transceiver-Schaltung für einen bidirektionalen Betrieb, also Sendebetrieb und Empfangsbetrieb mit derselben UWB-Antenne, ausgebildet. Über die Baugruppe aus Antenne und Steuerschaltung ist entsprechend eine UWB-Kommunikation möglich.

Prinzipiell ist die Verwendung von UWB-Funksignalen für unterschiedliche Anwendungen aus dem Stand der Technik bekannt. Für die Nutzung in Produkten für den Endanwender stehen jedoch erst seit kurzem marktbereite UWB-Transceiver zur Verfügung.

Die Ultrabreitbandtechnologie ist in ihren prinzipiellen Grundlagen seit Langem bekannt. Sie ist jedoch erst in jüngerer Vergangenheit, nicht zuletzt durch eine liberaler gewordene Regulierung, für die Benutzung außerhalb von Spezialanwendungen zugänglich geworden.

Bei der Ultrabreitbandtechnologie handelt es sich um eine Nahbereichs-Funkkommunikation, die auf dem Aussenden kurzer Signalpulse basiert, welche innerhalb einer großen Frequenzbandbreite eine Vielzahl von Frequenzen abdeckt. Die Breite der abgedeckten Frequenzbereiche ist insbesondere von regulatorischen Vorgaben des entsprechenden territorialen Gebiets abhängig. Die Informationsübertragung beruht bei UWB nicht auf Trägerfrequenzmodulation. Stattdessen finden andere Methoden der Modulation Anwendung, wie beispielsweise On/Off-Keying, Pulsamplitudenmodulation und Pulspositionsmodulation.

Ein Nachteil der UWB-Kommunikation im Verhältnis zu der etablierten LF- und/oder HF-Kommunikation ist der bei vielen gegenwärtig verfügbaren, zur UWB-Kommunikation geeigneten Transceivern vergleichsweise hohe Energiebedarf.

Die UWB-Kommunikation weist jedoch den prinzipiellen Vorteil auf, dass aufgrund der Aussendung von Pulsen eine Entfernungsbestimmung mittels eines Laufzeit-basierten Ansatzes möglich ist, worauf oft auch mit der Bezeichnung der Time-Of-Flight-Methode Bezug genommen wird. Beispielsweise kann die Entfernung zwischen der UWB-Antenne und einem für UWB-Kommunikation vorbereiteten portablen ID-Geber ermittelt werden, indem ein UWB-Signal von der UWB-Antenne zu dem portablen ID-Geber gesendet wird, ein UWB-Transceiver des portablen ID-Gebers dieses beantwortet und ein mit der UWB-Antenne der Handhabe gekoppeltes Steuermittel das erfasste Antwortsignal auswertet. Dies geschieht unter Auswertung der vergangenen Zeit zwischen Aussenden und Empfang. Berücksichtigt werden in diesem Beispiel die Strecke zu dem ID-Geber hin, die Bearbeitungszeit innerhalb des ID-Gebers und die Strecke von dem ID-Geber weg zu der UWB-Antenne hin. Wenn, wie in diesem Beispiel, die Laufzeit fahrzeugseitig ausgewertet wird, muss lediglich die Bearbeitungszeit innerhalb des ID-Gebers fahrzeugseitig hinterlegt sein, sodass eine entsprechende Korrektur der fahrzeugseitig gemessenen Zeit zwischen Aussenden des UWB-Signals und Empfang der UWB-Antwort vorgenommen werden kann.

Erfahrungsgemäß ist die Genauigkeit einer derart vorgenommenen Entfernungsbestimmung auf UWB-Basis bei den üblichen vorgesehenen Größenordnungen von Entfernungen deutlich höher, als es bei anderen Verfahren der Fall ist. UWB-basierte Entfernungsbestimmung ist in der Regel genauer als eine Entfernungsbestimmung, die auf Signalstärkebestimmung von LF-Signalen oder auf Triangulation von LF-Signalen basiert. Die Genauigkeit liegt bei den UWB-basierten Entfernungsbestimmungen unter guten Bedingungen in der Größenordnung von 10 bis 20 cm.

Dadurch, dass die reine Laufzeit des UWB-Signals gegenüber der Bearbeitungszeit relativ kurz ist, würde eine zusätzliche Bearbeitung des Signals, beispielsweise für eine Manipulation des Signals etwa im Rahmen einer Relay-Station-Attacke, aufgrund der dann unerwartet hohen Gesamtdauer zwischen Aussenden eines UWB-Signals und Eintreffen der entsprechenden Antwort erkannt werden können. Eine Kompromittierung, beispielsweise durch eine Relay-Station-Attacke, ist deswegen, wenn überhaupt, bei UWBbasierter Entfernungsbestimmung nur mit sehr aufwändigen Methoden möglich.

Ein weiterer Vorteil, der sich durch die Nutzung der UWB-Signale ergibt, besteht darin, dass aufgrund der Vielzahl der verwendeten Frequenzen eine Abschattung der Signale sehr unwahrscheinlich ist. Dies liegt darin begründet, dass zumindest für einige der gleichzeitig verwendeten Frequenzen mit hoher Wahrscheinlichkeit immer eine Sichtlinie zwischen Sender und Empfänger besteht. Ein Grund hierfür ist, dass aufgrund der hohen Zahl unterschiedlicher genutzter Frequenzen immer für manche Frequenzen Beugungseffekte und/oder Reflektionen erwartet werden können.

Wie bereits eingangs erwähnt, ist die UWB-Antenne gemäß der Erfindung innerhalb der Handhabe angeordnet.

Durch die Anordnung der UWB-Antenne innerhalb der Handhabe wird eine Lösung bereitgestellt, die UWB-Antenne auf elegante Weise an dem Fahrzeug außerhalb seiner Blechummantelung anzuordnen. Die Anordnung der UWB-Antenne außerhalb der Blechummantelung des Fahrzeugs führt zu einer verbesserten UWB-Kommunikation. Diese äußert sich darin, dass eine Beeinträchtigung des UWB-Signals zwischen ID-Geber und UWB-Antenne des Fahrzeugs und/oder zwischen UWB-Antenne des Fahrzeugs und ID-Geber deutlich reduziert wird. Dadurch, dass die UWB-Kommunikation auf dem Senden und Empfangen von Signalen mit sehr vielen Frequenzen in einem vergleichsweise weiten Frequenzspektrum beruht, würde bei einigen Frequenzen nur eine geringe Beeinträchtigung der Signale durch die Blechummantelung hervorgerufen, während andere Frequenzen sehr stark beeinträchtigt würden, insbesondere gedämpft. Die mit der Nutzung einer Vielzahl von Frequenzen einhergehende frequenzabhängig unterschiedliche Beeinträchtigung der UWB-Signale wird durch die vorgeschlagene Erfindung deutlich reduziert, wenn nicht sogar vollständig vermieden.

Die Anordnung der UWB-Antenne innerhalb eines Fahrzeugtürgriffs geht darüber hinaus mit dem weiteren Vorteil einher, dass die heutzutage üblicherweise in dem Fahrzeugtürgriff vorhandene Elektronik teilweise oder vollständig mitgenutzt oder angepasst werden kann, um zur Steuerung der UWB-Antenne zumindest beizutragen. Ferner wird die Möglichkeit bereitgestellt, die UWB-Antenne gemeinsam mit weiterer Elektronik, beispielsweise mit einer vorhandenen LF-Schnittstelle oder einer kapazitiven und/oder induktiven Elektronik als ein gemeinschaftliches Modul für einen Fahrzeugtürgriff oder innerhalb der Handhabe eines Fahrzeugtürgriffs bereitstellen zu können.

Bevorzugt ist vorgesehen, dass die UWB-Antenne und die Steuerschaltung Bestandteil einer UWB-Schnittstelle sind. In einer speziellen Weiterbildung kann vorgesehen sein, dass die UWB-Schnittstelle als UWB-Transceiver vorgesehen ist, der in dem inneren Hohlraum der Handhabe positioniert ist. Gemäß dieser Weiterbildung ist die UWB-Antenne mit der zugehörigen Transceiverschaltung sowie gegebenenfalls weiterer Peripherieschaltungen innerhalb der Handhabe angeordnet.

Die Anordnung der UWB-Antenne an einem Fahrzeugtürgriff oder innerhalb eines Fahrzeugtürgriffs geht mit dem weiteren Vorteil einher, dass ein Bediener, der einen Zutritt zu einem Fahrzeug anstrebt, sich hierfür in der Regel auf den Fahrzeugtürgriff hinbewegt. Dadurch ist Funkkommunikation zwischen dem ID-Geber, der in Besitz des Bedieners ist, und der UWB-Schnittstelle insoweit positiv beeinflusst, dass eine Beeinträchtigung, beispielsweise durch abschattende Objekte, mit hoher Wahrscheinlichkeit nicht vorliegt.

Wie oben ausgeführt, weist die Handhabe jedes gattungsgemäßen Türgriffs, egal ob schwenkbar oder feststehend, zwei Endabschnitte mit jeweils zugehörigen Lagerabschnitten auf. Der Greifabschnitt ist dazwischen angeordnet. Definiert ist der Greifabschnitt durch die Zugänglichkeit und Bedienbarkeit für einen Benutzer. Der Greifabschnitt ist entsprechend derjenige Abschnitt, welcher zum Umfassen oder Hintergreifen zur Verfügung steht. Dies ist insbesondere dort der Fall, wo zwischen Handhabe und Türblech (oder Griffträger) ausreichend Abstand vorhanden ist, da wenigstens 3 cm Abstand zwischen Handhabe und Türblech für ein komfortables Hintergreifen erforderlich sind. Entsprechend weist der Greifabschnitt einen Abstand zum Griffträger auf, welcher Raum für die Hand oder die Finger eines Benutzers bietet. Demgegenüber sind die Endabschnitte nicht hintergreifbar. Sie verlaufen dicht am Fahrzeugblech oder dem unterliegenden Griffträger und sind im Bereich der Lagerabschnitte sogar abstandslos mit dem Griffträger gekoppelt. Erfindungsgemäß ist die UWB-Antenne also in den Endabschnitten, außerhalb des Greifabschnitts aufgenommen. Wo genau der Übergang zwischen Endabschnitten und Greifabschnitt verläuft, ist vom jeweiligen Design des Türgriffes bestimmt. Ein Endabschnitt endet jedoch gemäß dieser Anmeldung dort, wo ein Benutzer die Handhabe umgreifen und betätigen kann.

Der Erfindung liegt die Erkenntnis zugrunde, dass die Schirmung des UWB-Antennenfeldes durch die Hand oder sonstige Körperteile eines Benutzers störend wirkt. Die Antenne wird daher außerhalb des Greifabschnitts der Handhabe angeordnet. In diesem Abschnitt ist eine Überdeckung durch die Hand eines den Greifabschnitt angreifenden Benutzers am wenigsten wahrscheinlich.

In diesem Bereich angeordnet, kann die Sendeantenne und Empfangsantenne mit geringem Risiko für eine Störung durch die Einwirkung des Körpergewebes eines Benutzers betrieben werden. Die durch die Nutzung der UWB-Technologie bereits reduzierte Abschattung der Signale wird durch die vorgenommene Positionierung der UWB-Antenne noch besser vermieden. Die Antenne ist erfindungsgemäß vollständig in einem Endabschnitt, außerhalb des Greifabschnitts, aufgenommen.

Um die Qualität der Signalabstrahlung und des Signalempfangs zu optimieren, ist bevorzugt, dass der Fahrzeugtürgriff wenigstens bereichsweise mit einem oder mehreren nichtmetallischen Werkstoffen derart ausgebildet ist, dass eine Signalstrecke zwischen Antenne und äußerer Umgebung ohne metallische Abschirmung vorliegt. Insbesondere kann vorgesehen sein, dass eine Türgriffummantelung zumindest teilweise aus einem nichtmetallischen Werkstoff, beispielsweise einem Kunststoff, besteht. Da die Antenne in einem Endabschnitt der Handhabe angeordnet ist, kann bevorzugt eine Ummantelung dieses Endabschnitts teilweise, bevorzugt vollständig, aus einem nichtmetallischen Werkstoff bestehen.

Die Antenne kann außerhalb des Greifabschnitts und innerhalb eines Endabschnitts vollständig im außerhalb des Türblech liegenden Teil der Handhabe ausgebildet sein, sie kann jedoch auch, zumindest teilweise, in dem durch die Öffnung im Türblech hineinragenden Teil der Handhabe, also in den Lagerabschnitten der Endabschnitte ausgebildet sein. Die Handhabe weist gemäß obiger Beschreibung Lagerabschnitte auf, welche durch das Türblech hindurchragen. In diesem Bereich ist entsprechend kein Türblech vorhanden und die Antennenanordnung kann in einem Lagerabschnitt der Endabschnitte untergebracht sein.

In einer bevorzugten Ausführung der Erfindung ist der Türgriff mit einer schwenkbaren Handhabe gemäß obiger Beschreibung ausgebildet und die Antenne ist im Schwenkabschnitt der Handhabe aufgenommen. Wie oben beschrieben, weist die Handhabe bei Türgriffen mit schwenkbaren Handhaben als Abschnitte entlang ihrer Längsrichtung wenigstens einen Betätigungsabschnitt, einen Greifabschnitt und einen Schwenkabschnitt auf. Die mechanische Betätigung und Krafteinleitung in Betätigungsmittel im Griffträger erfolgt am Betätigungsabschnitt durch Kraftübertrag einer Zugbewegung eines Benutzers im Bereich des Greifabschnittes.

Im Schwenkabschnitt ist eine Überdeckung durch die Hand eines den Greifabschnitt angreifenden Benutzers am wenigsten wahrscheinlich. Fahrzeugtürgriffe mit schwenkbarer Handhabe sind üblicherweise so gestaltet, dass zur Verbesserung der Hebelwirkung und Leichtgängigkeit der Greifabschnitt näher zum Betätigungsabschnitt hin ausgerichtet ist als zum Schwenkabschnitt. Ein den Greifabschnitt im komfortablen Bereich angreifender Benutzer wird seine Hand also näher zu dem Betätigungsabschnitt platzieren als zu dem Schwenkabschnitt. Dies gilt ganz allgemein und weitgehend unabhängig von dem konkreten Design eines Türgriffes. Es ist nämlich für eine optimierte Kraftübertragung wichtig, das Angreifen des Benutzers möglichst weit entfernt von der Schwenkachse und möglichst nah an dem Betätigungsabschnitt stattfinden zu lassen.

Bei den meisten Türgriffen sind die Übergänge zwischen Schwenkabschnitt und Greifabschnitt fließend, wesentlich für die Weiterbildung der Erfindung ist jedoch, dass die Antenne in dem Schwenkabschnitt aufgenommen ist.

In einer bevorzugten Ausführungsform der Erfindung ist die Antenne für eine UWB-Signalübertragung bei einer Frequenz aus dem Frequenzbereich zwischen 30 MHz und 10,6 GHz, bevorzugt zwischen 2,0 GHz und 8 GHz, ausgebildet. Die entsprechende Anpassung der Steuerschaltung ist bevorzugter Bestandteil der Erfindung. Die konkrete Wahl von Unterbereichen der genannten Frequenzbereiche ist abhängig davon, in welchen Ländern die Verwendung des erfindungsgemäßen Türgriffs vorgesehen ist und welche Frequenzbereiche in diesen für UWB-Kommunikation freigegeben sind.

Erfindungsgemäß ist die Antenne als Leiterbahn auf einer Platine angeordnet. Der Fahrzeugtürgriff kann weitere elektronische Komponenten enthalten, die auf derselben Platine angeordnet sein können. Wesentlich ist jedoch, dass ein Platinenabschnitt mitsamt der Antenne in dem Schwenkabschnitt des Türgriffes angeordnet wird. Die Antenne kann auch zusammen mit der Steuerschaltung auf einer gemeinsamen Platine angeordnet sein, wobei in diesem Fall wesentlich ist, dass die Platine derart in der Handhabe ausgerichtet und angeordnet wird, dass die Antenne an einem dem Greifabschnitt abgewandten Ende der Platine angeordnet ist, so dass eine maximale Beabstandung von dem Greifabschnitt vorliegt.

Bevorzugt ist die Platine als zumindest bereichsweise biegbare Leiterplatte zur Positionierung der Leiterplatte in dem Fahrzeugtürgriff ausgebildet. Es kann also eine Leiterplatte vorgesehen sein, die bereichsweise biegbar ist. Die bereichsweise Biegbarkeit kann beispielsweise durch Materialverjüngungen und/oder durch entsprechende Materialwahl erreicht sein. Durch die bereichsweise Biegbarkeit kann die Leiterplatte mit einer gewissen Flexibilität in den Fahrzeugtürgriff eingesetzt werden und ist somit in gewissem Rahmen für unterschiedlich geformte Handhaben nutzbar.

Es ist besonders bevorzugt, wenn der Schwenkabschnitt als Verlängerung des Greifabschnittes der Handhabe ausgebildet ist und der Schwenkabschnitt durch einen Abschnitt der Handhabe gebildet ist, welcher eine Länge von weniger als 30 % der Gesamtlänge hat, vorzugsweise weniger als 20 % der Gesamtlänge der Handhabe.

Der Schwenkabschnitt stellt damit höchstens 30 % der Länge der Handhabe und ist als Bereich definiert, welcher im üblichen Betrieb von einem Benutzer überhaupt nicht umgriffen wird. Regelmäßig ist der Bereich in diesem Abschnitt zwischen Türblech und Handhabe derart gering, dass das Hintergreifen durch einen Benutzer gar nicht möglich ist.

Es ist besonders bevorzugt, dass der Fahrzeugtürgriff derart ausgebildet ist, dass der Abstand zwischen Handhabe und Griffträger im gesamten Greifabschnitt größer ist als im Betätigungsabschnitt und im Schwenkabschnitt.

Der Greifabschnitt ist damit definiert als derjenige mittlere Abschnitt der Handhabe, der in jedem Bereich einen größeren Abstand zum Griffträger aufweist als die endseitig liegenden Abschnitte. Vorzugsweise ist der Greifabschnitt so definiert, dass der Abstand zwischen Griffträger und Handhabe wenigstens 3 cm beträgt. Die verbleibenden Abschnitte der Handhabe bilden dann auf der einen Seite den Betätigungsabschnitt und auf der anderen Seite den Schwenkabschnitt.

Gemäß einem Gedanken der Erfindung ist vorgesehen, dass ein Fahrzeugtürgriff, wie er oben beschrieben wurde, in einem Authentifizierungssystem eines Fahrzeugs zur Authentifizierung eines portablen ID-Gebers gegenüber dem Fahrzeug verwendet wird. Dies dient dazu, Fahrzeugfunktionen für einen Bediener freizugeben, der den portablen ID-Geber mit sich führt. Das Authentifizierungssystem umfasst den portablen ID-Geber und eine fahrzeugseitige Authentifizierungsanordnung. Der portable ID-Geber weist wenigstens eine erste ID-Geber-UWB-Schnittstelle und die Authentifizierungsanordnung wenigstens eine UWB-Antenne einer ersten Fahrzeug-UWB-Schnittstelle auf. Die erste ID-Geber-UWB-Schnittstelle und die erste Fahrzeug-UWB-Schnittstelle sind zur UWB-Kommunikation miteinander eingerichtet.

Ein weiterer Gedanke der Erfindung betrifft ein Authentifizierungssystem eines Fahrzeugs zur Authentifizierung eines portablen ID-Gebers gegenüber dem Fahrzeug zur Freigabe von Fahrzeugfunktionen für einen Bediener, der den portablen ID-Geber mit sich führt. Das Authentifizierungssystem weist den portablen ID-Geber und eine fahrzeugseitige Authentifizierungsanordnung auf. Der portable ID-Geber weist wenigstens eine erste ID-Geber-UWB-Schnittstelle und die Authentifizierungsanordnung wenigstens eine erste Fahrzeug-UWB-Schnittstelle mit einer UWB-Antenne auf, wobei zumindest die UWB-Antenne innerhalb einer Handhabe eines Fahrzeugtürgriffs angeordnet ist. Die erste ID-Geber-UWB-Schnittstelle und die erste Fahrzeug-UWB-Schnittstelle sind zur UWB-Kommunikation miteinander eingerichtet. Dabei ist die Nutzung eines Fahrzeugtürgriffs gemäß einer der oben erläuterten Ausgestaltungen als Bestandteil des Authentifizierungssystems vorgesehen.

Der Begriff der UWB-Schnittstelle bezieht sich auf eine Anordnung von Elementen, welche die Voraussetzungen zur UWB-Kommunikation mit einem anderen zur UWB-Kommunikation eingerichteten Gerät erfüllt. Beispielsweise kann es sich bei einer UWB-Schnittstelle um einen UWB-Transceiver handeln, wie sie seit einiger Zeit für industrielle Anwendungen bereitstehen.

Es wird also ein System vorgeschlagen, das eine in einem Fahrzeugtürgriff angeordnete UWB-Antenne als Bestandteil einer UWB-Schnittstelle des Fahrzeugs und wenigstens einen an diese Fahrzeug-UWB-Schnittstelle angepassten ID-Geber aufweist. Aufgrund der in Zusammenhang mit dem erfindungsgemäßen Fahrzeugtürgriff erläuterten Vorteile der UWB-Kommunikation ist ein derartiges System in der Lage, einen Abstand des ID-Gebers mit guter Genauigkeit zu bestimmen und dabei eine hohe Sicherheit vor Kompromittierung der Entfernungsbestimmung zu gewährleisten.

In einer vorteilhaften Ausgestaltung des Authentifizierungssystems ist die erste Fahrzeug-UWB-Schnittstelle mit einem innerhalb des Fahrzeugtürgriffs angeordneten Näherungssensor gekoppelt. Die erste Fahrzeug-UWB-Schnittstelle und der Näherungssensor sind mit einem ersten Steuermittel gekoppelt. Das Steuermittel ist eingerichtet, die erste Fahrzeug-UWB-Schnittstelle anzusteuern und in einen kommunikationsbereiten Modus zu versetzen, nachdem der erste Näherungssensor eine Annäherung eines Bedieners festgestellt hat und die Annäherung des Bedieners durch Ausgabe eines Näherungssignals dem Steuergerät mitgeteilt hat.

Um das Ansteuern der UWB-Antenne technisch zu realisieren, kann beispielsweise vorgesehen sein, dass die erste Fahrzeug-UWB-Schnittstelle und die UWB-Antenne als UWB-Transceiver ausgebildet sind, die sich in der meisten Zeit in einem nicht sende- und empfangsbereiten Zustand befindet. Das erste Steuermittel ist eingerichtet, den UWB-Transceiver anzusteuern, dass die UWB-Antenne des UWB-Transceivers in einen empfangsbereiten Zustand und/oder einen sendebereiten Zustand versetzt wird. Die erste Fahrzeug-UWB-Schnittstelle wird also in Abhängigkeit davon in den kommunikationsbereiten Modus versetzt, ob der Näherungssensor eine Annäherung des Bedieners festgestellt hat. Durch diese funktionelle Kopplung des Näherungssensors mit der Sendebereitschaft und/oder Empfangsbereitschaft der ersten Fahrzeug-UWB-Schnittstelle wird der Zeitraum eines energieintensiven Betriebs der ersten Fahrzeug-UWB-Schnittstelle reduziert auf Situationen, in denen die Funktionalität wahrscheinlich tatsächlich benötigt wird.

Bei dem Steuermittel kann es sich beispielsweise um ein fahrzeugseitiges Steuergerät handeln oder um die eingangs erläuterte Steuerschaltung für den Sende-und Empfangsbetrieb, die innerhalb der Handhabe angeordnet ist.

Bei dem ersten Näherungssensor kann es sich beispielsweise um einen NFC-Sensor, einen kapazitiven Sensor oder einen induktiven Schalter handeln. Aber auch optische Sensoren, wie beispielsweise Time-of-Flight-Kameras, können vorgesehen sein. Insbesondere der kapazitive Sensor und der induktive Sensor weisen den Vorteil auf, dass sie bei vielen derzeit bereits erhältlichen Fahrzeugtürgriffen vorgesehen sind, sodass auf bereits vorhandene Entwicklungsergebnisse und Erfahrungen zurückgegriffen werden kann. Das Vorsehen eines NFC-Sensors, insbesondere eines NFC-Transceivers, geht mit dem Vorteil einher, dass die NFC-Funktionalität genutzt werden kann, um zur Verbesserung der Berechtigungsprüfung beizutragen, beispielsweise im Zusammenhang mit einem eigens hierfür vorgesehenen NFC-Chip, welchen der Bediener mit sich trägt und insbesondere mit einem NFC-Chip, welcher Bestandteil des ID-Gebers ist. Auch eine Kombination aus NFC-Sensor, kapazitivem Sensor, optischem Sensor und/oder induktivem Schalter ist denkbar.

Die Erfindung wird nun anhand der beiliegenden Figuren näher erläutert.
In Figur 1a ist schematisch ein erstes Ausführungsbeispiel der Erfindung in einer Ruhestellung gezeigt;
In Figur 1b ist das Ausführungsbeispiel aus Figur 1a in einer Betätigungsstellung gezeigt.
In Figur 2a ist schematisch ein zweites Ausführungsbeispiel der Erfindung in einer Ruhestellung gezeigt;
In Figur 2b ist das Ausführungsbeispiel aus Figur 2a in einer Betätigungsstellung gezeigt.
In Figur 3 ist eine schematische Ausführung des Authentifizierungssystems gezeigt.
In Figur 4 ist schematisch ein drittes Ausführungsbeispiel der Erfindung in einer Ruhestellung gezeigt.

In Figur 1a ist eine Handhabe 1 eines Kraftfahrzeugtürgriffes gezeigt. Es handelt sich bei diesem Ausführungsbeispiel um einen Kraftfahrzeugtürgriff mit schwenkbarer Handhabe. Die Handhabe 1 liegt in dem dargestellten montierten Zustand an einem Fahrzeugtürblech 2 an. Durch das Türblech hindurch erstrecken sich ein als Schwenkansatz ausgebildeter Lagerabschnitt 3 und ein als Betätigungsansatz ausgebildeter Lagerabschnitt 4 zur Türinnenseite. Auf der Türinnenseite ist der Griffträger 5 angeordnet, von welchem hier das Schwenklager 5a und die Betätigungsmittel 5b dargestellt sind. Die Betätigungsmittel 5b stehen in einer elektrischen oder mechanischen Wirkverbindung mit einer Schlosseinrichtung 6, welche eine Türentriegelung bewirkt.

Die Handhabe ist in Darstellung 1a in die Abschnitte a, b und c geteilt. Abschnitt b stellt den Greifabschnitt dar, auf den ein Benutzer zur Betätigung der Handhabe zugreifen kann. Der Abschnitt c ist der Betätigungsabschnitt, welcher mit dem Betätigungsansatz 4 fest verbunden ist. Dieser Abschnitt c leitet die Kräfte, welche auf die Handhabe im Bereich des Greifabschnittes b ausgeübt werden in die Betätigungsmittel 5b ein.

Der Abschnitt a ist der Schwenkabschnitt. Ein Teil des Schwenkabschnitts a ist als Schwenkansatz 3 ausgebildet. Der Schwenkansatz 3 ist durch eine Öffnung im Türblech 2 geführt und ruht in dem Lager 5a des Griffträgers. Die gesamte Handhabe ist entsprechend um eine Schwenkachse schwenkbar, wobei diese Achse durch das Lager 5a verläuft. Bei einer solchen Schwenkbewegung werden Abschnitt c der Handhabe und der Betätigungsansatz 4 ausgelenkt.

Im Inneren der Handhabe 1 ist eine Steuerschaltung 10 angeordnet, welche mit einer UWB-Antenne 11 zur bidirektionalen Kommunikation gekoppelt ist. Die Antenne 11 und die Steuerschaltung 10 bilden einen Transceiver für eine UWB-Kommunikation. Ein Kabelbaum 7 mit Versorgungsspannung und Signalleitungen ist aus der Handhabe 1 im Bereich des Schwenklagers 5a zum Griffträger 5 geführt. In diesem Ausführungsbeispiel bildet die Antenne 11 ein eigenes Modul, separat von der Steuerschaltung 10. Es ist, je nach Bauart des Griffes, jedoch möglich, die Steuerschaltung 10 mit der Antenne 11 zusammen auf eine Platine zu integrieren oder auch mehrere Elektronikmodule vorzusehen, wovon eines ein Modul mit der UWB-Antenne ist und im Schwenkbereich angeordnet ist (zusätzlich können z. B. Niederfrequenz-Antennen oder Sensoranordnungen vorgesehen sein). Je nach Ausgestaltung kann auch vorgesehen sein, dass die Antenne als bestückte Antenne ausgebildet ist.

Es ist dargestellt, dass die UWB-Antenne 11 vollständig in dem Schwenkabschnitt a der Handhabe 1 aufgenommen ist. In diesem Bereich ist eine Einwirkung oder ein Umgreifen eines Benutzers unwahrscheinlich und entsprechend wird die Wirksamkeit der Sende-Empfangs-Kommunikation verbessert.

Figur 1b zeigt eine Betätigungssituation, wobei die Handhabe 1 um eine Achse durch das Schwenklager 5a geschwenkt ist, was durch Einwirken einer Kraft in Richtung des Pfeils 12 bewirkt wird. Die Betätigungsmittel 5b sind durch den Betätigungsansatz 4 ausgelenkt und es findet eine Übertragung dieser Auslenkung auf die Schließeinrichtung 6 statt. Es ist ersichtlich, dass allein die wirkenden Hebelkräfte den Benutzer veranlassen werden, zumindest nach einer gewissen Vertrautheit mit der Türgriffanordnung regelmäßig einen Angriffspunkt an der Handhabe zu wählen, der näher an dem Betätigungsabschnitt c liegt als an dem Schwenkabschnitt a. Dies erleichtert die Bedienung durch Verringerung der erforderlichen Kräfte. Die Antenne 11 liegt dann an der störungsärmsten Stelle in der Handhabe, weil dort ein äußerst geringes Risiko des Umgreifens durch einen Benutzer besteht.

Wie oben beschrieben, können die Anordnungen und Ausrichtungen der Antenne in dem Schwenkabschnitt grundsätzlich vielfältig sein. Im gezeigten Beispiel wäre es auch möglich, die Antenne teilweise in den Schwenkansatz 3a eintauchen zu lassen. Außerdem ist es ebenfalls möglich, auch die Steuereinrichtung vollständig in dem Schwenkansatz a aufzunehmen, beispielsweise wenn eine Platine sowohl mit aufgebrachter Antenne als auch mit aufgebrachter Steuereinrichtung in kompakter Weise in den Schwenkabschnitt a eingesetzt wird.

Figuren 2a und 2b sind ein weiteres Ausführungsbeispiel eines Fahrzeugtürgriffs zu entnehmen. Dieses unterscheidet sich von dem Ausführungsbeispiel der Figuren 1a und 1b insbesondere durch den Näherungssensor 13, der in dem dargestellten Ausführungsbeispiel als kapazitiver Näherungsschalter ausgeführt ist und der mit der Steuerschaltung 10 verbunden ist.

Figur 3 ist ein Ausführungsbeispiel eines erfindungsgemäßen Authentifizierungssystems 14 zu entnehmen.

Das Authentifizierungssystem 14 dient der Authentifizierung eines ID-Gebers 15" gegenüber einem Fahrzeug 16. Fig. 3 zeigt eine Situation, in welcher der ID-Geber 15" sich in Besitz eines Bedieners 17 befindet. Mit dem erfindungsgemäßen Authentifizierungssystem 14 kann die Authentifizierung des portablen ID-Gebers 15" gegenüber dem Fahrzeug 16 vorgenommen werden, damit der Bediener 17, der den portablen ID-Geber mit sich führt, auf Fahrzeugfunktionen zugreifen kann wie beispielsweise auf ein Starten des Fahrzeugs 16 oder ein Öffnen einer oder mehrerer der vorhandenen Fahrzeugtüren.

Das Authentifizierungssystem 14 umfasst neben dem portablen ID-Geber 15" mit einer ID-Geber-UWB-Schnittstelle 15', die eine ID-Geber-seitige UWB-Antenne 15 aufweist, eine fahrzeugseitige Authentifizierungsanordnung 18. Die Authentifizierungsanordnung 18 weist zumindest eine erste Fahrzeug-UWB-Schnittstelle auf. In der gezeigten Ausgestaltung ist die erste Fahrzeug-UWB-Schnittstelle mit einer UWB-Antenne als Bestandteil eines UWB-Transceivers innerhalb der Handhabe 1 des Fahrzeugtürgriffs angeordnet.

Die Authentifizierungsanordnung weist ferner eine nicht dargestellte LF-Schnittstelle mit wenigstens einer ersten LF-Antenne auf sowie einen als kapazitiven Sensor ausgestalteten Annäherungssensor, der in dem dargestellten Ausführungsbeispiel der Figuren 2a und 2b ebenfalls innerhalb des Türgriffs angeordnet ist, in anderen Ausführungsformen aber auch nicht vorhanden oder an einer anderen Position angeordnet sein kann. In der gezeigten Ausgestaltung der Figur 3 sind der UWB-Transceiver, die LF-Schnittstelle und der Annäherungssensor mit einem nicht dargestellten fahrzeugseitigen Steuermittel gekoppelt. Das Steuermittel ist geeignet, als Steuermittel der Authentifizierungsanordnung 18 die einzelnen Bestandteile der Authentifizierungsanordnung 18 zu steuern und zu überwachen, um einen Authentifizierungsvorgang vollständig oder teilweise vorzunehmen.

Das der Figur 4 zu entnehmende Ausführungsbeispiel eines erfindungsgemäßen Fahrzeugtürgriffs unterscheidet sich von dem in Figur 2a dargestellten Ausführungsbeispiel durch die Position der Antenne. Die Antenne ist in dem gezeigten Ausführungsbeispiel nicht in dem ersten Endabschnitt, sondern in dem zweiten Endabschnitt angeordnet. Die entsprechende Positionierung der Antenne kann auch als alternative Positionierung der Antenne zur Abwandlung des Ausführungsbeispiels der Figur 1 oder einer der anderen vorteilhaften Weiterbildungen des erfindungsgemäßen Fahrzeugtürgriffs vorgesehen sein.

## Patentansprüche

1. Fahrzeugtürgriff zur Anordnung an einem Kraftfahrzeug, wobei der Fahrzeugtürgriff eine Handhabe (1) und einen Griffträger (5) aufweist, wobei die Handhabe (1) in dem Griffträger (5) gelagert ist,
wobei die Handhabe (1) als langgestreckter Körper ausgebildet ist, mit einem ersten Endabschnitt (a) und einem zweiten Endabschnitt (c) der Handhabe (1), einem zwischen den Endabschnitten im mittleren Abschnitt der Handhabe (1) angeordneten Greifabschnitt (b), wobei der erste Endabschnitt (a) und der zweite Endabschnitt (c) jeweils Lagerabschnitte aufweisen,
wobei der Greifabschnitt derjenige Abschnitt ist, welcher zum Umfassen oder Hintergreifen zur Verfügung steht, wobei die Endabschnitte nicht hintergreifbar sind,
wobei die Lagerabschnitte des ersten Endabschnitts (a) und des zweiten Endabschnitts (c) in den Griffträger (5) hineinragen und dort gelagert sind,
wobei eine Antenne (11) in einem inneren Hohlraum der Handhabe (1) angeordnet ist,
**dadurch gekennzeichnet, dass**
die Antenne (11) als UWB-Antenne für eine UWB-Signalübermittlung in einem UWB-Frequenzbereich ausgebildet ist und eine Steuerschaltung (10) für einen Sende- und Empfangsbetrieb mit der Antenne (11) gekoppelt ist zur Ermöglichung einer Entfernungsbestimmung zwischen der UWB-Antenne und einem zur UWB-Kommunikation vorbereiteten portablen ID-Gebers durch Senden eines UWB-Signals von der UWB-Antenne zu dem portablen ID-Geber, Beantworten des Signals durch einen UWB-Transceiver des portablen ID-Gebers und Auswerten des erfassten Antwortsignals mit einem mit der UWB-Antenne der Handhabe gekoppelten Steuermittel unter Auswertung der vergangenen Zeit zwischen Aussenden und Empfang,
wobei die Antenne (11) außerhalb des Greifabschnitts (b) vollständig in einem Endabschnitt (a, c) der Handhabe (1) aufgenommen ist und wobei die Antenne (11) als Leiterbahn auf einer Platine ausgebildet ist.

2. Fahrzeugtürgriff nach Anspruch 1, **dadurch gekennzeichnet, dass** die Steuerschaltung (10) in dem inneren Hohlraum (1) angeordnet ist und Signalleitungen aufweist, welche zu dem Griffträger (5) geführt sind.

3. Fahrzeugtürgriff nach Anspruch 1 oder nach Anspruch 2, **dadurch gekennzeichnet, dass** der Fahrzeugtürgriff wenigstens bereichsweise derart mit einem oder mehreren nichtmetallischen Werkstoffen ausgebildet ist, dass eine Signalstrecke von der UWB-Antenne (11) zu der Umgebung ohne metallische Abschirmung bereitgestellt wird.

4. Fahrzeugtürgriff nach Anspruch einem der vorhergehenden Ansprüche, **dadurch gekennzeichnet, dass** eine Umfassung des die Antenne (11) aufnehmenden Endabschnitts (a, c) teilweise oder vollständig aus einem oder mehreren nichtmetallischen Werkstoffen besteht.

5. Fahrzeugtürgriff nach einem der vorhergehenden Ansprüche, wobei die Handhabe (1) bewegbar in dem Griffträger (5) gelagert ist,
wobei der erste Endabschnitt (c) der Handhabe (1) als Betätigungsabschnitt ausgebildet ist und der zweite Endabschnitt (a) als Schwenkabschnitt ausgebildet ist, so dass Schwenkabschnitt und Betätigungsabschnitt an einander abgewandten Enden der Handhabe (1) angeordnet sind,
wobei der Lagerabschnitt des Betätigungsabschnitts in den Griffträger (5) hineinragt und dort in mechanischer Wirkverbindung mit Betätigungsmitteln (5b) steht, um eine Bewegung der Handhabe (1) auf die Betätigungsmittel (5b) zu übertragen,
wobei der Lagerabschnitt des Schwenkabschnitts in einem Schwenklager des Griffträgers aufgenommen ist, so dass die Handhabe (1) in dem Schwenklager in einer durch Lagerabschnitt und Schwenklager geführten Bewegung schwenkbar ist,
wobei die Antenne (11) im Schwenkabschnitt der Handhabe (1) aufgenommen ist.

6. Fahrzeugtürgriff nach einem der vorhergehenden Ansprüche, wobei die Antenne (11) für eine UWB-Signalübertragung in einem UWB-Frequenzband aus dem Frequenzbereich zwischen 30 MHz und 10,6 GHz, bevorzugt zwischen 2,0 GHz und 8 GHz, ausgebildet ist.

7. Fahrzeugtürgriff nach einem der vorhergehenden Ansprüche, wobei die Antenne (11) zusammen mit der Steuerschaltung (10) auf einer gemeinsamen Platine angeordnet ist

8. Fahrzeugtürgriff nach Anspruch 7, wobei die Platine als zumindest bereichsweise biegbare Leiterplatte zur Positionierung der Leiterplatte in dem Fahrzeugtürgriff ausgebildet ist.

9. Fahrzeugtürgriff nach einem der Ansprüche 1 bis 6, wobei die Antenne (11) als separates Bauteil beabstandet zu der Steuerschaltung (10) ausgebildet ist und/oder die Antenne als bestückte Antenne ausgebildet ist.

10. Fahrzeugtürgriff nach einem der vorhergehenden Ansprüche, wobei die Endabschnitte als integrale Verlängerung des Greifabschnitts (b) ausgebildet sind, wobei jeder Endabschnitt durch einen Abschnitt der Handhabe (1) gebildet ist, welcher eine Länge von weniger als 30 Prozent der Gesamtlänge der Handhabe (1) hat, vorzugsweise weniger als 20 Prozent der Gesamtlänge der Handhabe (1).

11. Fahrzeugtürgriff nach einem der vorhergehenden Ansprüche, wobei der Abstand zwischen Handhabe (1) und Griffträger (5) im gesamten Greifabschnitt (b) größer ist als in den Endabschnitten.

12. Fahrzeugtürgriff nach einem der vorhergehenden Ansprüche, wobei in dem inneren Hohlraum der Handhabe (1) ein, bevorzugt kapazitiver oder induktiver, Näherungssensor (13) angeordnet ist, und wobei die Steuerschaltung (10) und der Näherungssensor miteinander gekoppelt sind, und wobei die Steuerschaltung (10) eingerichtet ist, die Antenne (11) anzusteuern und in einen kommunikationsbereiten Modus zu versetzen, nachdem der erste Näherungssensor (13) eine Annäherung eines Bedieners (4) festgestellt hat.

13. Verwendung eines Fahrzeugtürgriffs nach einem der vorhergehenden Ansprüche in einem Authentifizierungssystem (14) eines Fahrzeugs (16) zur Authentifizierung eines portablen ID-Gebers (15") gegenüber dem Fahrzeug (16) zur Freigabe von Fahrzeugfunktionen für einen Bediener (17), der den portablen ID-Geber (15") mit sich führt,
wobei das Authentifizierungssystem (14) den portablen ID-Geber (15") und eine fahrzeugseitige Authentifizierungsanordnung (18) aufweist, wobei der portable ID-Geber (15") wenigstens eine erste ID-Geber-UWB-Schnittstelle und die Authentifizierungsanordnung wenigstens eine UWB-Antenne einer ersten Fahrzeug-UWB-Schnittstelle aufweist, und wobei die erste ID-Geber-UWB-Schnittstelle und die erste Fahrzeug-UWB-Schnittstelle zur UWB-Kommunikation miteinander eingerichtet sind.

14. Authentifizierungssystem (14) eines Fahrzeugs (16) zur Authentifizierung eines portablen ID-Gebers (15") gegenüber dem Fahrzeug (16) zur Freigabe von Fahrzeugfunktionen für einen Bediener (17), der den portablen ID-Geber (15") mit sich führt,
wobei das Authentifizierungssystem (14) den portablen ID-Geber (15") und eine fahrzeugseitige Authentifizierungsanordnung (18) aufweist, wobei der portable ID-Geber (15") wenigstens eine erste ID-Geber-UWB-Schnittstelle (15, 15') und die Authentifizierungsanordnung (18) wenigstens eine erste Fahrzeug-UWB-Schnittstelle mit einer UWB-Antenne (11) aufweist, wobei die UWB-Antenne (11) innerhalb einer Handhabe (1) eines Fahrzeugtürgriffs nach einem der Ansprüche 1 bis 12 angeordnet ist, wobei der Fahrzeugtürgriff Bestandteil des Authentifizierungssystems ist,
wobei die erste ID-Geber-UWB-Schnittstelle (15, 15') und die erste Fahrzeug-UWB-Schnittstelle zur UWB-Kommunikation miteinander eingerichtet sind.

15. Authentifizierungssystem (14) nach Anspruch 14, wobei die erste Fahrzeug-UWB-Schnittstelle mit einem innerhalb der Handhabe (1) des Fahrzeugtürgriffs angeordneten Näherungssensor (13) gekoppelt ist, wobei die erste Fahrzeug-UWB-Schnittstelle und der Näherungssensor (13) mit einem ersten Steuermittel (10) gekoppelt sind, das eingerichtet ist, die erste Fahrzeug-UWB-Schnittstelle anzusteuern und in einen kommunikationsbereiten Modus zu versetzen, nachdem der erste Näherungssensor (13) eine Annäherung eines Bedieners festgestellt hat.

## Claims

1. A vehicle door handle for mounting on a motor vehicle, the vehicle door handle comprising a handle (1) and a handle support (5), the handle (1) being mounted in the handle support (5),
wherein the handle (1) is embodied as an elongated body having a first end portion (a) and a second end portion (c) of the handle (1), a gripping portion (b) disposed between the end portions in the central portion of the handle (1), the first end portion (a) and the second end portion (c) having respective bearing portions,
wherein the gripping portion is that portion which is available for grasping or rear-grasping, the end portions being non-rear-graspable,
wherein the bearing portions of the first end portion (a) and of the second end portion (c) project into the handle support (5) and are supported there,
wherein an antenna (11) is arranged in an inner cavity of the handle (1),
**characterised in that**
the antenna (11) is designed as a UWB antenna for UWB signal transmission in a UWB frequency range, and a control circuit (10) for a transmitting and receiving operation is coupled to the antenna (11) for enabling a distance determination between the UWB antenna and a portable ID transceiver prepared for UWB communication by transmitting a UWB signal from the UWB antenna to the portable ID transceiver, responding to the signal by a UWB transceiver of the portable ID transponder, and evaluating the detected response signal with a control means coupled to the UWB antenna of the handle by evaluating the time elapsed between transmission and reception,
wherein the antenna (11) is completely accommodated in an end portion (a, c) of the handle (1) outside the gripping portion (b) and wherein the antenna (11) is formed as a conducting path on a circuit board.

2. Vehicle door handle according to claim 1, **characterised in that** the control circuit (10) is arranged in the inner cavity (1) and has signal lines which are led to the handle support (5).

3. Vehicle door handle according to claim 1 or according to claim 2, **characterised in that** the vehicle door handle is formed at least in areas with one or more non-metallic materials in such a way that a signal path from the UWB antenna (11) to the environment is provided without metallic shielding.

4. Vehicle door handle according to any one of the preceding claims, **characterised in that** an enclosure of the end portion (a, c) receiving the antenna (11) consists partly or entirely of one or more non-metallic materials.

5. Vehicle door handle according to one of the preceding claims, wherein the handle (1) is movably mounted in the handle support (5),
wherein the first end portion (c) of the handle (1) is formed as an operating portion and the second end portion (a) is formed as a pivoting portion so that the pivoting portion and the operating portion are arranged at opposite ends of the handle (1),
wherein the bearing portion of the actuating portion projects into the handle support (5) and there is in mechanical operative connection with actuating means (5b) in order to transmit a movement of the handle (1) to the actuating means (5b),
wherein the bearing portion of the pivoting portion is received in a pivot bearing of the handle carrier so that the handle (1) is pivotable in the pivot bearing in a movement guided by the bearing portion and the pivot bearing,
wherein the antenna (11) is received in the pivoting portion of the handle (1).

6. Vehicle door handle according to any one of the preceding claims, wherein the antenna (11) is designed for UWB signal transmission in a UWB frequency band from the frequency range between 30 MHz and 10.6 GHz, preferably between 2.0 GHz and 8 GHz.

7. Vehicle door handle according to any one of the preceding claims, wherein the antenna (11) is positioned on a same board as is the control circuit (10).

8. Vehicle door handle according to claim 7, wherein the board is formed as a printed circuit board which can be bent at least in certain areas for positioning the printed circuit board within the vehicle door handle.

9. Vehicle door handle according to any one of claims 1 to 6, wherein the antenna (11) is formed as a separate component spaced apart from the control circuit (10) and/or the antenna is formed as an assembled antenna.

10. Vehicle door handle according to any one of the preceding claims, wherein the end portions are formed as integral extensions of the gripping portion (b), each end portion being formed by a portion of the handle (1) having a length of less than 30 percent of the total length of the handle (1), preferably less than 20 percent of the total length of the handle (1).

11. Vehicle door handle according to any one of the preceding claims, wherein the distance between the handle (1) and the handle support (5) is greater in the entire gripping section (b) than in the end sections.

12. Vehicle door handle according to any one of the preceding claims, wherein a proximity sensor (13), preferably a capacitive or an inductive one, is positioned within the inner cavity of the handle (1), and wherein the control circuit (10) and the proximity sensor are coupled to one another, and wherein the control circuit (10) is set up to activate the antenna (11) and to change it to take a communication-ready mode after the first proximity sensor (13) has detected an approach of an operator (4).

13. Use of a vehicle door handle according to any one of the preceding claims in an authentication system (14) of a vehicle (16) for authenticating a portable ID transponder (15") to the vehicle (16) for enabling vehicle functions for an operator (17) carrying the portable ID transponder (15''),
wherein the authentication system (14) comprises the portable ID transponder (15") and a vehicle-side authentication arrangement (18), wherein the portable ID transponder (15") comprises at least a first ID transponder UWB interface and the authentication arrangement comprises at least one UWB antenna of a first vehicle UWB interface, and wherein the first ID transponder UWB interface and the first vehicle UWB interface are set up for UWB communication with each other.

14. Authentication system (14) of a vehicle (16) for authenticating a portable ID transponder (15") to the vehicle (16) to enable vehicle functions for an operator (17) carrying the portable ID transponder (15''),
wherein the authentication system (14) comprises the portable ID transponder (15") and a vehicle-side authentication arrangement (18), the portable ID transponder (15") comprising at least a first ID transponder UWB interface (15, 15') and the authentication arrangement (18) comprising at least a first vehicle UWB interface with a UWB antenna (11), wherein the UWB antenna (11) is arranged within a handle (1) of a vehicle door handle according to any one of claims 1 to 12, wherein the vehicle door handle is part of the authentication system, wherein the first ID transmitter UWB interface (15, 15') and the first vehicle UWB interface are arranged for UWB communication with each other.

15. An authentication system (14) according to claim 14 , wherein the first vehicle UWB interface is coupled to a proximity sensor (13) disposed within the vehicle door handle (1), wherein the first vehicle UWB interface and the proximity sensor (13) are coupled to a first control means (10) arranged to drive the first vehicle UWB interface and place it in a communication-ready mode after the first proximity sensor (13) has detected an approach of an operator.

## Revendications

1. Poignée de porte de véhicule destinée à être montée sur un véhicule automobile, la poignée de porte de véhicule comportant une poignée (1) et un support de poignée (5), la poignée (1) étant montée dans le support de poignée (5),
la poignée (1) étant conçue comme un corps allongé, avec une première partie d'extrémité (a) et une deuxième partie d'extrémité (c) de la poignée (1), une partie de préhension (b) disposée entre les parties d'extrémité dans la partie centrale de la poignée (1), la première partie d'extrémité (a) et la deuxième partie d'extrémité (c) présentant chacune des parties de palier,
la partie de préhension étant la partie qui est disponible pour être entourée ou saisie par derrière, les parties d'extrémité ne pouvant pas être saisies par derrière,
sachant que les parties de support de la première partie d'extrémité (a) et de la deuxième partie d'extrémité (c) font saillie dans le support de poignée (5) et y sont supportées,
sachant qu'une antenne (11) est disposée dans une cavité intérieure de la poignée (1),
**caractérisé en ce que**
l'antenne (11) est conçue comme une antenne UWB pour une transmission de signal UWB dans une gamme de fréquences UWB et un circuit de commande (10) pour un mode d'émission et de réception est couplé à l'antenne (11) pour permettre une détermination de distance entre l'antenne UWB et un transmetteur ID portable préparé pour une communication UWB par l'émission d'un signal UWB de l'antenne UWB au transmetteur ID portable, réponse au signal par un émetteur-récepteur UWB du transmetteur ID portable et évaluation du signal de réponse détecté par un moyen de commande couplé à l'antenne UWB de la poignée en évaluant le temps écoulé entre l'émission et la réception,
l'antenne (11) étant entièrement logée à l'extérieur de la section de préhension (b) dans une section d'extrémité (a, c) de la poignée (1) et l'antenne (11) étant réalisée comme une piste conductrice sur une platine.

2. Poignée de porte de véhicule selon la revendication 1, **caractérisée en ce que** le circuit de commande (10) est disposé dans la cavité intérieure (1) et présente des lignes de signaux qui sont amenées au support de poignée (5).

3. Poignée de porte de véhicule selon la revendication 1 ou selon la revendication 2, **caractérisée en ce que** la poignée de porte de véhicule est réalisée au moins par zones avec un ou plusieurs matériaux non métalliques de telle sorte qu'un trajet de signal de l'antenne UWB (11) vers l'environnement soit mis à disposition sans blindage métallique.

4. Poignée de porte de véhicule selon l'une quelconque des revendications précédentes, **caractérisée en ce qu'**un entourage de la partie d'extrémité (a, c) recevant l'antenne (11) est partiellement ou totalement constitué d'un ou plusieurs matériaux non métalliques.

5. Poignée de porte de véhicule selon l'une quelconque des revendications précédentes, dans laquelle la poignée (1) est montée mobile dans le support de poignée (5),
la première section d'extrémité (c) de la poignée (1) étant réalisée sous la forme d'une section d'actionnement et la deuxième section d'extrémité (a) étant réalisée sous la forme d'une section de pivotement, de sorte que la section de pivotement et la section d'actionnement sont disposées à des extrémités opposées l'une à l'autre de la manette (1),
sachant que la section de palier de la section d'actionnement fait saillie dans le support de poignée (5) et y est en liaison active mécanique avec des moyens d'actionnement (5b) afin de transmettre un mouvement de la poignée (1) aux moyens d'actionnement (5b),
sachant que la partie de palier de la partie pivotante est reçue dans un palier pivotant du support de poignée, de sorte que la poignée (1) peut pivoter dans le palier pivotant dans un mouvement guidé par la partie de palier et le palier pivotant,
sachant que l'antenne (11) est reçue dans la partie pivotante de la poignée (1).

6. Poignée de porte de véhicule selon l'une quelconque des revendications précédentes, dans laquelle l'antenne (11) est conçue pour une transmission de signal UWB dans une bande de fréquence UWB comprise entre 30 MHz et 10,6 GHz, de préférence entre 2,0 GHz et 8 GHz.

7. Poignée de porte de véhicule selon l'une quelconque des revendications précédentes, dans laquelle l'antenne (11) est disposée avec le circuit de commande (10) sur une carte de circuit imprimé commune.

8. Poignée de porte de véhicule selon la revendication 7, dans laquelle la platine est conçue comme une carte de circuit imprimé pouvant être pliée au moins par zones pour le positionnement de la carte de circuit imprimé dans la poignée de porte de véhicule.

9. Poignée de porte de véhicule selon l'une quelconque des revendications 1 à 6, dans laquelle l'antenne (11) est réalisée sous forme de composant séparé à distance du circuit de commande (10) et/ou l'antenne est réalisée sous forme d'antenne équipée.

10. Poignée de porte de véhicule selon l'une quelconque des revendications précédentes, dans laquelle les portions d'extrémité sont formées comme un prolongement intégral de la portion de préhension (b), chaque portion d'extrémité étant formée par une portion de la poignée (1) qui a une longueur inférieure à 30 % de la longueur totale de la poignée (1), de préférence inférieure à 20 % de la longueur totale de la poignée (1).

11. Poignée de porte de véhicule selon l'une quelconque des revendications précédentes, dans laquelle la distance entre la poignée (1) et le support de poignée (5) est plus grande dans toute la section de préhension (b) que dans les sections d'extrémité.

12. Poignée de porte de véhicule selon l'une quelconque des revendications précédentes, dans laquelle un capteur de proximité (13), de préférence capacitif ou inductif, est disposé dans la cavité intérieure de la poignée (1), et dans laquelle le circuit de commande (10) et le capteur de proximité sont couplés l'un à l'autre, et dans laquelle le circuit de commande (10) est agencé pour commander l'antenne (11) et la mettre dans un mode prêt à communiquer après que le premier capteur de proximité (13) a détecté une approche d'un utilisateur (4).

13. Utilisation d'une poignée de porte de véhicule selon l'une quelconque des revendications précédentes dans un système d'authentification (14) d'un véhicule (16) pour authentifier un émetteur d'identification portable (15'') vis-à-vis du véhicule (16) afin de libérer des fonctions du véhicule pour un opérateur (17) qui transporte l'émetteur d'identification portable (15"),
le système d'authentification (14) présentant le transmetteur ID portable (15'') et un dispositif d'authentification (18) côté véhicule, le transmetteur ID portable (15'') présentant au moins une première interface UWB de transmetteur ID et le dispositif d'authentification présentant au moins une antenne UWB d'une première interface UWB de véhicule, et la première interface UWB de transmetteur ID et la première interface UWB de véhicule étant aménagées pour une communication UWB entre elles.

14. Système d'authentification (14) d'un véhicule (16) pour authentifier un transmetteur d'identification portable (15") vis-à-vis du véhicule (16) afin de libérer des fonctions du véhicule pour un opérateur (17) qui transporte le transmetteur d'identification portable (15"),
le système d'authentification (14) comprenant le transmetteur ID portable (15'') et un dispositif d'authentification (18) côté véhicule, le transmetteur ID portable (15'') comprenant au moins une première interface UWB de transmetteur ID (15, 15') et le dispositif d'authentification (18) comprenant au moins une première interface UWB de véhicule avec une antenne UWB (11), l'antenne UWB (11) étant disposée à l'intérieur d'une poignée (1) d'une poignée de porte de véhicule selon l'une quelconque des revendications 1 à 12, la poignée de porte de véhicule faisant partie intégrante du système d'authentification, la première interface ID-émetteur UWB (15, 15') et la première interface UWB de véhicule étant agencées pour une communication UWB entre elles.

15. Système d'authentification (14) selon la revendication 14, dans lequel la première interface UWB de véhicule est couplée à un capteur de proximité (13) disposé à l'intérieur de la poignée (1) de la poignée de porte du véhicule, la première interface UWB de véhicule et le capteur de proximité (13) étant couplés à un premier moyen de commande (10) agencé pour commander la première interface UWB de véhicule et la placer dans un mode prêt à communiquer après que le premier capteur de proximité (13) a détecté une approche d'un opérateur.
